# EUROPÄISCHE PATENTSCHRIFT

(11) **EP 0 661 413 B1**
(45) Veröffentlichungstag und Bekanntmachung des Hinweises auf die Patenterteilung: **26.08.1998**
(21) Anmeldenummer: 94119705.5
(22) Anmeldetag: 14.12.1994
(51) Int. Cl.: F01D 5/14

(54) **Axial-Schaufelgitter mit gepfeilten Schaufelvorderkanten**
Axial blade cascade with blades of arrowed leading edge
Grill d'aubes avec bord d'attaque sous la forme de flèche

(30) Priorität: 23.12.1993 DE 4344189
(43) Veröffentlichungstag der Anmeldung: 05.07.1995
(73) Patentinhaber: MTU MOTOREN- UND TURBINEN-UNION MÜNCHEN GMBH, 80976 München (DE)
(72) Erfinder: Niehus, Reinhard, Dr., D-85221 Dachau (DE); Hübner, Norbert, D-85221 Dachau (DE)

(56) Entgegenhaltungen:
- WO-A-93/05275
- DE-A- 2 034 890
- GB-A- 719 061
- GB-A- 2 004 599
- GB-A- 2 151 310
- GB-A- 2 164 098
- US-A- 4 012 172

## Beschreibung

Die Erfindung betrifft ein Axial-Schaufelgitter nach dem Oberbegriff des Patentanspruches 1.

Zur Verbesserung der Strömungsverhältnisse in Schaufelgittern von Axial-Strömungsmaschinen ist es aus der EP 0425 889 A1 bekannt, die Schaufelvorderkante der Laufschaufeln im Bereich der Blattspitze gegen die Strömungsrichtung gegenüber einem Vorderkantenverlauf im mittleren Schaufelblattbereich zu neigen und dieser Neigung eine Neigung der Blattspitze in Rotationsrichtung des Laufschaufelgitters zu überlagern. Dieser Schaufelvorderkantenverlauf soll zu einer Verbesserung des Wirkungsgrades des Laufschaufelgitters führen, wobei folgender Effekt zu Nutze gemacht werden soll:

Die Neigung der Schaufelvorderkanten gegen die Strömungsrichtung führt zu einem ebenfalls gegen die Strömungsrichtung geneigten Verlauf der Isobaren. Hieraus ergibt sich ein Anstieg des statischen Druckes nach radial außen, wodurch die unter dem Einfluß der Zentrifugalkraft stehende Grenzschicht der Rotorschaufel stromabwärts abgelenkt wird. Dadurch kann ein blattspitzennahes Ablösen der Grenzschicht vermieden werden.

Hiervon ausgehend ist es Aufgabe der Erfindung, eine für Leit- und Laufschaufelgitter geeignete Schaufelgestaltung zur Verbesserung des Stufenwirkungsgrades anzugeben.

Erfindungsgemäß wird die Aufgabe durch die kennzeichnenden Merkmale des Patentanspruches 1 gelöst.

Die erfindungsgemäße Gestaltung hat den Vorteil, daß durch den geradlinigen, gepfeilten Verlauf zusätzlich zu dem aus dem Stand der Technik bekannten Effekt, der Beeinflussung der Sekundärströmung bei Laufschaufelgittern, der radiale Druckgradient über den Schaufeln im begrenzungsnahen Bereich beeinflußbar ist, so daß die unerwünschte Ausbildung von Hufeisenwirbeln an der Seitenwand zumindest vermindert wird. Da die hierdurch erzielbare Verbesserung des Stufenwirkungsgrades nicht alleine auf der Beeinflussung der bei Rotorschaufeln von der Zentrifugalkraft geprägten Sekundärströmung beruht, wie dies aus dem Stand der Technik bekannt ist, kann die Erfindung bei Lauf- und Leitschaufelgittern von Verdichter- und Turbinenbeschaufelungen zu Nutze gemacht werden. Als Seitenwand wird sowohl die nabenseitige, also radial innere, als auch die gehäuseseitige, also radial äußere Begrenzung des Ringkanals verstanden, wobei diese als in Umfangs- und axiale Richtung ausgebildete Schaufelplattform bzw. als Deckband oder Maschinengehäuse ausgeführt sein kann. Vorzugsweise wird die erfindungsgemäße Gestaltung der Schaufelgitter an den Schaufeln sowohl nabenseitig an den Schaufelfüßen als auch gehäuseseitig an den Schaufelblattspitzen ausgeführt sein. Vorteilhafte Ausführungsformen der Erfindung ergeben sich durch die Merkmale der Patentansprüche 2 bis 13.

Eine optimale Beeinflussung des begrenzungsnahen Druckfeldes und der dortigen Sekundärströmung ergibt sich bei geradlinigen Schaufelvorderkantenverlauf innerhalb der naben- bzw. gehäuseseitigen Grenzschicht, wobei je nach Grenzschichtdicke der geradlinige Verlauf innerhalb der Bereiche der Blattspitzen bzw. Schaufelfüße sich bis zu einem Abstand von der jeweiligen Seitenwand zur Schaufelmitte von ca. 10% der zugehörigen Schaufelhöhe erstreckt. Die zu einem Schaufelpunkt zugehörige Schaufelhöhe ergibt sich durch den zur Maschinenlängsachse senkrechten, durch den Schaufelpunkt gehenden Abstand zwischen der radial inneren Begrenzung und der radial äußeren Seitenwand.

Strömungsgünstige positive Pfeilungswinkel δ G und δ N zwischen der Schaufelvorderkante und einem Lot auf die radial innere bzw. radial äußere Begrenzung des Ringkanals betragen zwischen 5° und 45°. Negative Pfeilungswinkel δ G und δ N zwischen -10° und 0° erlauben auch unter konstruktiv schwierigen Bedingungen die mit der Pfeilung verbundenen Vorteile.

Im Anschluß an den geradlinigen Verlauf der Schaufelvorderkanten weisen diese in einem Übergangbereich zur Schaufelmitte hin einen gekrümmten Verlauf nach einem Polynom zweiter oder höherer Ordnung auf. Durch Variation der Krümmung kann wiederum der radiale Druckgradient strömungsgünstig manipuliert werden. Darüberhinaus kann bei Rotorschaufeln, die einer hohen Fliehkraftbeanspruchung unterliegen, der Übergangsbereich mit einer stetigen Krümmung spannungsarm gestaltet werden. In einer bevorzugten Ausführung erstreckt sich der gekrümmte Abschnitt im Anschluß an den geradlinigen Abschnitt bis zu einem relativen Abstand von 25% der zugehörigen Schaufelhöhe ausgehend von der jeweiligen Begrenzung ins Schaufelinnere.

Im Falleeiner Ausführung der Laufschaufel als Hohl schaufel kann zur Vermeidung einer hohen Biegemomentbeanspruchung der unter Fliehkrafteinfluß stehenden Rotorbeschaufelung von Laufschaufelgittern weisen die Rotorschaufeln Hohlräume auf, die sich zumindest über einen Teil der Schaufellänge erstrecken, wobei die Ausdehnung der Hohlräume derart über die Schaufelprofiltiefe verteilt sind, daß die Schwerpunkte der Profilschnitte auf einer gemeinsamen Ebene liegen. Bei Laufschaufelgittern von Turbinen können die Hohlräume als Kühlkanäle ausgebildet sein.

Für massiv ausgeführte Laufschaufeln kann durch axialen Versatz der einzelnen Profilschnitte günstiger Einfluß auf die Biegemomentbeanspruchung des Schaufelblattes ausgeübt werden, wobei der Versatz derart gewählt werden kann, daß der Schaufelschwerpunkt in der Schwerelinie der Scheibe zum Liegen kommt.

Bei der Ausführung des Laufschaufelgitters mit einer die Rotorschaufeln aufnehmenden Scheibe liegt der Scheibenschwerpunkt ebenfalls auf der gemeinsamen Ebene. Festigkeitsmindernde Spannungen im Schaufelfußbereich werden somit vermieden. Das gleiche gilt für Laufschaufelgitter mit einem Deckband, welches das Schaufelgitter kanalkonzentrisch umgibt und mit den Schaufel spitzen verbunden ist, bzw. dort angebracht ist. Dabei sind die Schwerpunkte der Schaufeln eines solchen Schaufelgitters und der Schwerpunkt des Deckbandes derart axial vom Schwerpunkt des Schaufelgitters beabstandet, daß der Schwerpunkt der die Rotorschaufeln aufnehmenden Scheibe auf dem Schwerpunkt des Schaufelgitters liegt. Hierdurch ergibt sich wiederum eine biegespannungsarme Gestaltung im Bereich der Schaufelfüße.

Einen dem Verlauf der Schaufelvorderkanten ähnlichen Verlauf der Schaufelhinterkanten ergibt sich bei konstanter oder bei gleichmäßiger Zu- bzw. Abnahme der Schaufelblattiefe über die Schaufelblattlänge.

Bevorzugte Ausführungsformen der Erfindung werden nachfolgend unter Bezugnahme auf die beigefügte Zeichnung erläutert. Es zeigt:
- Fig. 1 a: einen Längsschnitt durch die Niederdruckturbine eines Strahltriebwerkes mit gekrümmten Turbinenschaufeln,
- Fig. 1 b: einen Längsschnitt durch die Niederdruckturbine eines Strahltriebwerkes mit geradlinig verlaufenden Turbinenschaufeln,
- Fig. 2: einen vergrößerten Ausschnitt eines gekrümmten Schaufelblattes gemäß Fig. 1a,
- Fig. 3: einen teilweisen Längsschnitt eines Laufschaufelgitters mit Scheibe und Deckband,
- Fig. 4: einen Schnitt durch die Skelettfläche einer Laufschaufel mit hohlem Schaufelblatt und
- Fig. 5: eine Ansicht eines Laufschaufelblattes mit Krümmung in Umfangsrichtung

Für Richtungs- und Bezugsangaben wird ein in der Strömungsmechanik übliches Axial-Umfangs-Radial-Koordinatensystem z-ϕ.-r verwendet. Die Figuren 1a bis 4b zeigen Darstellungen in der z-r-Ebene. Die in Figur 1a schematisch dargestellte obere Hälfte einer zweistufigen Axialturbine weist paarweise axial hintereinander angeordnete Leit- und Laufschaufelgitter 2 bzw. 3 auf, die mit konkav entgegen der Strömungsrichtung S gekrümmten Leit- bzw. Laufschaufeln 4,5 bestückt sind. Die Schaufelblätter 6 der Leit- und Laufschaufeln 4,5 erstrecken sich radial in einem zur Maschinenlängsachse A der Axialturbine 1 konzentrisch angeordneten Ringkanal 7. Die achskonzentrisch verlaufenden naben- und gehäuseseitigen Seitenwände bilden die radial innere und radial äußere Kanalbegrenzung 8 bzw. 9 des Ringkanals 7 und geben diesem einen bezüglich der Strömungsrichtung S divergenten Verlauf.

Die Laufschaufelgitter 3 sind in Scheibenbauweise ausgeführt, d.h., die Laufschaufeln 5 sind jeweils gitterweise an einer Scheibe 10 angebracht.

Fig. 1b zeigt eine nach dem Stand der Technik ausgebildete Axialturbine 1' deren Leit- und Laufschaufelgitter 2' bzw. 3' mit ungekrümmten Leit- und Laufschaufeln 4' bzw. 5' bestückt ist.

Fig. 2 zeigt die Auffädelung einzelner Profilschnitte P₁,P₂, P₃ und P₄ eines Schaufelblattes 6 der Axialturbine 1. Unter Auffädelung ist die Positionierung einzelner Profilschnitte Pn eines Schaufelblattes 6 bezüglich einer senkrecht auf der Maschinenlängsachse A stehenden Referenzlinie, Fädelachse F genannt, die bei Laufschaufeln 5 im allgemeinen durch den Schaufelschwerpunkt SP_{L} läuft, zur Profilgebung eines Schaufelblattes 6 zu verstehen. Die Profilschnitte Pₙ fallen in der z-r-Ebene definitionsgemäß mit Linien gleicher relativer Schaufelhöhe h zusammen. Die zugehörige Schaufelhöhe h wiederum ergibt sich aus dem senkrecht zur Maschinenlängsachse A zu messenden Abstand zwischen der inneren und äußeren Kanal begrenzung 8 bzw. 9. Die in Fig. 2 erkenntlichen Profilschnitte P₁, P₂, P₃ und P₄ sind bei 5-,25-,75- bzw. 95%iger relativer Schaufel höhe gezogen und trennen Bereiche des Schaufelblattes 6 mit unterschiedlicher Formgebung der Schaufelvorderkante 11 ab. In den Bereichen der Randschnitte P_{G} und P_{N} bis zum Profilschnitt P₁ bzw. P₄ weist die Schaufelvorderkante 11 einen geradlinig verlaufenden Abschnitt B_{G} bzw. B_{N} in der r-z-Ebene auf. Der gegenüber einer Lotsrechten L auf die jeweilige Kanalbegrenzung 8,9 zu messende Pfeilungswinkel .δ.G bzw. δ.N beträgt innerhalb der Abschnitte B_{G} und B_{N} gehäuseseitig 25° und nabenseitig 45°. Im Anschluß an die geradlinig verlaufenden Abschnitte festgelegten Übergangsbereiche zwischen den Profilschnitten P₃ und P₄ sowie P₁ und P₂ weist die Schaufelvorderkante 11 jeweils einen gekrümmten verlaufenden Abschnitt Ü_{G} bzw. Ü_{N} auf, der einem Polynom zweiter oder höherer Ordnung entspricht. Im Mittenbereich zwischen den Profilschnitten P₃ und P₂ ist die Schaufelkante 11 in der r-z-Ebene wiederum geradlinig ausgeführt. Zur Vermeidung unerwünschter aerodynamischer Effekte und von Spannungskonzentrationen sind die Übergänge von gekrümmten zum geradlinigen Verlauf in der Schaufelvorderkante 11 stetig ausgebildet. Der Verlauf der Schaufelhinterkante 12 ergibt sich durch Vorgabe der Schaufelblattiefe t(h), die hier mit zunehmender Kanalhöhe h linear abnimmt.

Das in der Fig. 3 in der r-z-Ebene dargestellte Laufschaufelgitter 3 ist in Scheibenbauweise ausgeführt, wobei die Laufschaufeln 5 über ihre angeformten Schaufelfüße 13 formschlüssig in gleichmäßig in Umfangsrichtung ϕ. voneinander beabstandeten Scheibennuten 14 der Scheibe 10 angebracht sind.

Zur Vermeidung unnötiger Biegespannungen während des Betriebes in der Scheibe 10 und in den Laufschaufeln 5 des Laufschaufelgitters 3 fallen die auf der Maschinenlängsachse A liegenden Schwerpunkte SP_{G} und SP_{S} des Laufschaufelgitters 3 bzw. der Scheibe 10 zusammen. In diesem Sinne liegen die Schwerpunkte SP_{L} der Laufschaufeln 5 durch entsprechende Auffädelung der Profilschnitte P auf einer gemeinsamen Ebene E, die senkrecht zur Maschinenachse A steht und durch den gemeinsamen Schwerpunkt SPS und SPG der Scheibe 10 bzw. des Laufschaufelgitters 3 verläuft. Das Laufschaufelgitter 3 ist zur Vermeidung von Druckverlusten und zur Verbesserung der Strömungsqualität mit einem in Umfangsrichtung .ϕ. segmentierten Deckband 15 versehen, welches die Laufschaufeln am radial äußeren Ende umfaßt. Durch balancieren der Deckbandsegmente in z-Richtung liegen die Schwerpunkte SP_{D} der Deckbandsegmente 15 ebenfalls auf der Ebene E, wodurch Biegespannungen in den Laufschaufeln 5 vermieden oder reduziert werden.

Fig. 4 zeigt eine alternative Ausführung einer Laufschaufel 5 zur Vermeidung von Biegespannungen in der Laufschaufel 5 aufgrund unbalancierter Schwerpunktslagen SP_{P} der Profilschnitte Pₙ. Hierzu weist das Innere des Schaufelblattes 6 einen sich über die Kanalhöhe h hinweg erstreckenden Hohlraum 16 auf, dessen Erstreckung über die Schaufelblattiefe t(h) derart gestaltet ist, daß die Schwerpunkte SP_{P} der Profilschnitte Pₙ in einer r-gemeinsamen-Ebene liegen.

Fig. 5 zeigt ein zusätzlich bezüglich der Schaufelsaugseite 18 konkav, in Umfangsrichtung gekrümmtes Schaufelblatt 6. Durch diese zusätzliche Krümmung läßt sich vorteilhaft Einfluß auf den radialen Druckgradienten in der Abströmebene einer Leit- oder Laufschaufel 4,5 nehmen. Aufgrund der Umfangsbiegung werden die begrenzugsnahen Profilschnitte aerodynamisch entlastet. Bei gleichzeitiger höheren Belastung des Mittenbereiches der Schaufel 4,5, wodurch insgesamt für die Schaufel 4,5 ein günstigerer Wirkungsgrad erzielt werden kann.

## Patentansprüche

1. Schaufelgitter (2, 3) für Axial-Strömungsmaschinen mit Ringkanal (7), wobei die Schaufelvorderkanten (11) der Schaufeln (4, 5) des im Ringkanal (7) angeordneten Schaufelgitters (2, 3) in randnahen Bereichen der radial inneren und/oder radial äußeren Kanalbegrenzung (8 bzw. 9) des Ringkanals (7) in axialer Richtung gepfeilt sind, dadurch gekennzeichnet, daß die Schaufelvorderkanten (11) in den randnahen Bereichen einen geradlinig verlaufenden Abschnitt (B_{G} bzw. B_{N}) und im Anschluß an diesen Abschnitt, in Übergangsbereichen einen gekrümmt verlaufenden Abschnitt (Ü_{G} bzw. Ü_{N}) aufweisen.

2. Schaufelgitter nach Anspruch 1, dadurch gekennzeichnet, daß die geradlinig verlaufenden Abschnitte (B_{G} bzw. B_{N}) sich um einen Abstand von der Schaufelblattspitze (17) bzw. von dem Nabenschnitt P_{N} des Schaufelblattes (6) von bis zu 30% der zugehörigen Schaufelhöhe (h) erstrecken.

3. Schaufelgitter nach Anspruch 1 oder 2, dadurch gekennzeichnet, daß positive Pfeilungswinkel (δ_{G} bzw. δ_{N}) jeweils gemessen in einem Längsschnitt zwischen einem geradlinig verlaufenden Abschnitt (B_{G} bzw. B_{N}) einer Schaufelvorderkante (11) und einer Lotrechten (L) auf eine radial äußere bzw. radial innere Begrenzung (9,8) des Ringkanals (7) im Schnittpunkt mit der Schaufelvorderkante (11) zwischen 5° und 45° betragen.

4. Schaufelgitter nach einem der vorhergehenden Ansprüche, dadurch gekennzeichnet, daß der gekrümmte Verlauf der Schaufelvorderkanten (11) in den Übergangsbereichen Polynomen zweiter oder höherer Ordnung entsprechen.

5. Schaufelgitter nach einem der vorhergehenden Ansprüche, dadurch gekennzeichnet, daß die Schaufelvorderkanten (11) im Anschluß an die Übergangsbereiche im Mittenbereich der Schaufelblätter (6) einen geradlinig verlaufenden Abschnitt (M) aufweisen.

6. Schaufelgitter nach Anspruch 5, dadurch gekennzeichnet, daß die gekrümmt verlaufenden Abschnitte (Ü_{G} bzw. Ü_{N}) bis zu 50% der zugehörigen Schaufelhöhe einnehmen.

7. Schaufelgitter nach einem der vorhergehenden Ansprüche, dadurch gekennzeichnet, daß die Schaufelblätter (6) zusätzlich zur Pfeilung in Umfangsrichtung gekrümmt sind.

8. Schaufelgitter nach einem der vorhergehenden Ansprüche, dadurch gekennzeichnet, daß das Schaufelgitter ein Laufschaufelgitter (3) mit Laufschaufeln (5) ist.

9. Schaufelgitter nach Anspruch 7, dadurch gekennzeichnet, daß die Laufschaufeln (5) Hohlräume (16) aufweisen, die sich zumindest über einen Teil der Schaufellänge erstrecken, wobei die Ausdehnung der Hohlräume (16) derart über die Schaufelprofiltiefe (t) verteilt sind, daß die Schwerpunkte der Profilschnitte (Pn) auf einer gemeinsamen Ebene (E) senkrecht zur Maschinenlängsachse (A) liegen.

10. Schaufelgitter nach Anspruch 9, dadurch gekennzeichnet, daß die Hohlräume (16) Kühlkanäle sind.

11. Schaufelgitter nach einem der Ansprüche 8 bis 10, dadurch gekennzeichnet, daß das Laufschaufelgitter (3) eine die Laufschaufeln (5) aufnehmende Scheibe (10) aufweist, deren Schwerpunkt (SPₛ) auf der gemeinsamen Ebene (E) liegt.

12. Schaufelgitter nach einem der Ansprüche 8 bis 11, dadurch gekennzeichnet, daß das Laufschaufelgitter (3) ein Deckband (15) und eine, die Laufschaufeln (5) aufnehmende Scheibe (10) aufweist, wobei die Schwerpunkte (SP_{L}) der Laufschaufeln (5) und der Schwerpunkte (SP_{D}) des Deckbandes (15) derart axial vom Schwerpunkt (SP_{G}) des Laufschaufelgitters (3) beabstandet sind, daß der Schwerpunkt (SPₛ) der Scheibe (10) auf dem Schwerpunkt (SP_{G}) des Laufschaufelgitters (3) liegt.

13. Schaufelgitter nach einem der vorhergehenden Ansprüche, dadurch gekennzeichnet, daß die Schaufelblattiefe t(h) zwischen Schaufelvorder- (11) und -hinterkante (12) der Laufschaufel (5) eines Schaufelgitters über die Schaufelhöhe (h) konstant ist oder linear verläuft.

14. Schaufelgitter nach einem der vorhergehenden Ansprüche, dadurch gekennzeichnet, daß dem Verlauf der Schaufelvorder- (11) und/oder -hinterkante (12) der Schaufel (5,6) im Bereich der randnahen Profilschnitte (P_{N} bzw. P_{G}) ein Ausrundungsradius (R_{N} bzw. R_{G}) überlagert ist.

## Claims

1. Cascade (2, 3) for axial flow machines having an annular channel (7), the leading edges (11) of the blades (4, 5) of the cascade (2, 3) arranged in the annular channel (7) being swept back in the axial direction in the zones of the radially inner and/or radially outer channel boundary (8, 9) of the annular channel (7) near the edges, characterised in that in the zones near the edges the blade leading edges (11) have a section (B_{G} or B_{N}) extending in a straight line, and in transition zones at the junction with this section have a section [Ü_{G} or Ü_{N}] extending in a curve.

2. Cascade according to claim 1, characterised in that the sections (B_{G} or B_{N}) extending in a straight line extend from the blade tip (17) or from the hub section P_{N} of the blade (6) by a distance of up to 30% of the associated blade height (h).

3. Cascade according to claim 1 or 2, characterised in that positive sweepback angles (δ_{G} or δ_{N}), measured respectively in a longitudinal section between a section (B_{G} or B_{N}), extending in a straight line, of a blade leading edge (11) and a perpendicular line (L) to a radially outer or radially inner boundary (9, 8) of the annular channel (7) at the intersection with the leading edge of the blade (11), are between 5° and 45°.

4. Cascade according to one of the preceding claims, characterised in that the curved shape of the blade leading edges (11) corresponds in the transition zones to polynomials of the second or higher order.

5. Cascade according to one of the preceding claims, characterised in that at the junction with the transition zones in the centre region of the blades (6) the leading blade edges (11) have a section (M) extending in a straight line.

6. Cascade according to claim 5, characterised in that the sections (Ü_{G} or Ü_{N}) extending in a curve occupy up to 50% of the associated blade height.

7. Cascade according to one of the preceding claims, characterised in that the blades (6) are curved in the peripheral direction in addition to the sweepback.

8. Cascade according to one of the preceding claims, characterised in that the blade is a rotor blade cascade (3) with rotor blades (5).

9. Cascade according to claim 7, characterised in that the rotor blades (5) have hollow chambers (16) which extend at least over part of the length of the blades, the extent of the hollow chambers (16) being distributed in such a way over the blade profile depth (t) that the centres of gravity of the profile sections (Pn) are in a common plane (E) perpendicular to the longitudinal axis (A) of the machine.

10. Cascade according to claim 9, characterised in that the hollow chambers (16) are cooling channels.

11. Cascade according to one of claims 8 to 10, characterised in that the rotor blade cascade (3) has a disc (10) receiving the rotor blades (5), the centre of gravity (SPₛ) of which disc lies in the common plane (E).

12. Cascade according to one of claims 8 to 11, characterised in that the rotor blade cascade (3) has a cover strip (15) and a disc (10) receiving the rotor blades (5), the centres of gravity (SP_{L}) of the rotor blades (5) and the centre of gravity (SP_{D}) of the cover strip (15) being spaced in such a way axially from the centre of gravity (SP_{G}) of the rotor blade cascade (3) that the centre of gravity (SPₛ) of the disc (10) lies on the centre of gravity (SP_{G}) of the rotor blade cascade (3).

13. Cascade according to one of the preceding claims, characterised in that the blade depth t(h) between the leading edge (11) and the trailing edge (12) of the rotor blades (5) of a cascade is constant over the blade height (h) or extends linearly.

14. Cascade according to one of the preceding claims, characterised in that a rounding-off radius (R_{N} or R_{G}) is superimposed on the shape of the leading edge (11) and/or the trailing edge (12) of the blades (5, 6) in the region of the profile sections (P_{N} or P_{G}) near the edge.

## Revendications

1. Grille d'aubes (2, 3) des machines fluidiques axiales avec canal annulaire (7), les bords d'attaque (11) des aubes (4, 5) de la grille d'aubes (2, 3) placées dans le canal annulaire (7), ayant une forme de flèche dans les zones proches des bords de la limite de canal (8, 9) radialement à l'intérieur et/ou radialement à l'extérieur dans le canal annulaire (7), dans la direction axiale,
caractérisée en ce que
dans les zones proches des bords, les bords d'attaque (11) ont un segment rectiligne (B_{G}, B_{N}) à la suite, dans les zones transitoires elles ont un segment cintré (Ü_{G}, Ü_{N}).

2. Grille d'aubes selon la revendication 1,
caractérisée en ce que
les segments rectilignes (B_{G}, B_{N} ) s'étendent à une distance de la pointe d'aube (17) ou de la section de moyeu (P_{N}) de l'aube (6) jusqu'à 30 % de la hauteur (h) correspondante de l'aube.

3. Grille d'aubes selon la revendication 1 ou 2,
caractérisée en ce que
l'angle de flèche positif (δ_{G}, δ_{N}) chaque fois mesuré dans une coupe longitudinale entre un segment rectiligne (B_{G}, B_{N}) d'un bord d'attaque (11) et une verticale (L) à la limite (9, 8) radiale extérieure ou radiale intérieure du canal annulaire (7) au point d'intersection avec le bord d'attaque (11) est compris entre 5° et 45°.

4. Grille d'aubes selon l'une quelconque des revendications précédentes,
caractérisée en ce que
le tracé courbe du bord d'attaque (11) correspond dans les zones transitoires à des polynômes du second ordre ou d'ordre supérieur.

5. Grille d'aubes selon l'une quelconque des revendications précédentes,
caractérisée en ce que
les bords d'attaque (11) à la jonction des zones transitoires avec la zone médiane des aubes (6) présentent un segment rectiligne (M).

6. Grille d'aubes selon la revendication 5,
caractérisée en ce que
les segments courbes (Ü_{G}, Ü_{N}) occupent jusqu'à 50 % de la hauteur d'aube correspondante.

7. Grille d'aubes selon l'une quelconque des revendications précédentes,
caractérisée en ce que
les aubes (6) sont en plus de la forme de flèche, cintrées dans la direction périphérique.

8. Grille d'aubes selon l'une quelconque des revendications précédentes,
caractérisée en ce que
la grille d'aubes est une grille (3) avec des aubes mobiles (5).

9. Grille d'aubes selon la revendication 7,
caractérisée en ce que
les aubes (5) ont des cavités (16) occupant au moins une partie de la longueur de l'aube, l'extension des cavités (16) étant telle par rapport à la profondeur (t) du profil, que les centres de gravité des sections de profil (Pn) se situent dans un plan commun (E) perpendiculaire à l'axe longitudinal (A) de la machine.

10. Grille d'aubes selon la revendication 9,
caractérisée en ce que
les cavités (16) sont des canaux de refroidissement.

11. Grille d'aubes selon l'une des revendications 8 à 10,
caractérisée en ce que
la grille d'aubes (3) comprend un disque (10) portant les aubes mobiles (5) et dont le centre de gravité (SP_{S}) se situe dans le plan commun (E).

12. Grille d'aubes selon l'une des revendications 8 à 11
caractérisée en ce que
la grille d'aubes (3) comprend une ceinture (15) et un disque (10) recevant les aubes (5), les centres de gravité (SP_{L}) des aubes (5) et le centre de gravité (SP_{D}) de la ceinture (15) sont écartés axialement du centre de gravité (SP_{G}) de la grille (3) pour que le centre de gravité (SP_{S}) du disque (10) coïncide avec le centre de gravité (SP_{G}) de la grille d'aubes mobiles (3).

13. Grille d'aubes selon l'une quelconque des revendications précédentes,
caractérisée en ce que
la profondeur t(h) des aubes entre le bord d'attaque (11) et le bord de fuite (12) des aubes (5) d'une grille d'aubes est constante sur la hauteur (h) ou correspond à un tracé linéaire.

14. Grille d'aubes selon l'une quelconque des revendications précédentes,
caractérisée en ce qu'
au tracé du bord d'attaque (11) et/ou du bord de fuite (12) des aubes (5, 6), dans la zone des sections de profil (P_{N}, P_{G}) proche des bords, on combine un rayon d'arrondi (R_{N}, R_{G}).
